# EUROPÄISCHE PATENTSCHRIFT

(11) **EP 0 822 070 B1**
(45) Veröffentlichungstag und Bekanntmachung des Hinweises auf die Patenterteilung: **28.02.2001**
(21) Anmeldenummer: 97112614.9
(22) Anmeldetag: 23.07.1997
(51) Int. Cl.: B41F 31/34, B41F 31/30, B41F 13/36, B41F 13/08

(54) **Walze**
Roller
Rouleau

(30) Priorität: 02.08.1996 DE 19631176
(43) Veröffentlichungstag der Anmeldung: 04.02.1998
(73) Patentinhaber: Koenig & Bauer Aktiengesellschaft, 97080 Würzburg (DE)
(72) Erfinder: Weschenfelder, Kurt Johannes, 97299 Zell am Main (DE)

(56) Entgegenhaltungen:
- EP-A- 0 087 730
- EP-A- 0 453 789
- FR-A- 2 527 988
- LU-A- 81 426
- US-A- 4 080 895

## Beschreibung

Die Erfindung betrifft eine Walze für eine Rotationsdruckmaschine gemäß dem Oberbegriff des Anspruches 1.

Der Erfindung liegt die Aufgabe zugrunde, eine Walze für eine Rotationsdruckmaschine zu schaffen.

Die FR 25 27 988 und die EP 00 87 730 A1 beschreiben eine Walze mit einer durchgehenden feststehenden Achse. Diese Achse ist an beiden Enden des Ballens mit schwenkbaren Exzenterbuchsen versehen, auf denen der Ballen drehbar gelagert ist.

Diese Aufgabe wird erfindungsgemäß durch die Merkmale des kennzeichnenden Teiles des Anspruches 1 gelöst.

Die mit der Erfindung erzielbaren Vorteile bestehen insbesondere darin, daß mittels an der Walze integrierten Einstellvorrichtungen eine Lage einer Drehachse eines Walzenballens bezüglich der Zapfen veränderbar ist. In einfacher Weise erfolgt dies mittels einer Exzenterverstellung.
Somit können Zapfen der Walze bereits außerhalb der Maschine auf einen gewünschten Achsabstand zu einer benachbarten Walze voreingestellt werden.

Die erfindungsgemäße Walze ist in der Zeichnung dargestellt und wird im folgenden näher beschrieben.

Es zeigen
- Fig. 1: eine schematische Draufsicht der erfindungsgemäßen Walze;
- Fig. 2: eine schematische Ansicht der erfindungsgemäßen Walze in axialer Richtung.

Eine Walze 1, insbesondere für ein Farb- oder Feuchtwerk einer Rotationsdruckmaschine, besteht im wesentlichen aus einem Walzenballen 5 und mit Einstellvorrichtungen 4 versehenen Zapfen 6. Der Walzenballen 5 kann beispielsweise ein mit einer Beschichtung 3 versehenes Rohr 2 aufweisen. Die Beschichtung 3 kann beispielsweise aus einem Elastomer, einem Kunststoff, einer Keramik oder einer metallischen Schicht bestehen oder sogar ganz entfallen. Die Zapfen 6 mit den dazugehörigen Einstellvorrichtungen 4 sind an beiden Enden der Walze 1 vorgesehen. Zur Vereinfachung wird im folgenden nur ein Ende der Walze 1 beschrieben.

Mittels der Einstellvorrichtung 4 ist eine Mantelfläche 7 , d.h. der Walzenballen 5, der Walze 1 exzentrisch zum Zapfen 6 der Walze 1 einstellbar gelagert.
Der Zapfen 6 dient zur Lagerung der Walze 1 an einer Innenseite 8 eines Seitengestelles 9 der Rotationsdruckmaschine und wird im vorliegenden Beispiel von einer Lagerstelle, beispielsweise einem angedeuteten Lagerhebel 11 aufgenommen. Dazu weist der Lagerhebel 11 einen Bolzen 12 mit einem Ansatz 13 auf. Dieser Ansatz 13 kann in radialer Richtung mit einer gewölbten Fläche, die auf einen Radius des Zapfens 6 angepaßt ist, oder mit einer ebenen Fläche 14 versehen sein. In dieser Fläche 14 ist eine Gewindebohrung 16 eingebracht, in die eine durch eine radiale Bohrung 17 des Zapfens 6 reichende Gewindeschraube 18 eingreift. Somit ist ein erstes Ende des Zapfens 6 mittels der Gewindeschraube 18 nicht drehbar mit dem Lagerhebel 11 verbunden. Nach Lösen dieser Gewindeschraube 18 kann die Walze 1 entnommen werden. Der Walzenballen 5, die Einstellvorrichtungen 4 und die Zapfen 6 bilden eine Einheit und sind gemeinsam aus den Lagerstellen ohne Demontage in einzelne Baugruppen entnehmbar.
Ein zweites Ende des Zapfens 6 ist mit der Einstellvorrichtung 4 verbunden. Diese Einstellvorrichtung ist beispielsweise als Schneckenradgetriebe ausgebildet. Dazu weist das zweite Ende des Zapfens 6 ein konzentrisch zum Zapfen befindliches Schneckenrad 19 auf. Dieses Schneckenrad 19 ist spielfrei drehbar, aber in axialer Richtung durch einen Sicherungsring 21 gesichert, nicht verschiebbar in einer auf das Schneckenrad 19 angepaßten, axialen Bohrung 22 einer Scheibe 23 gelagert. In dieser Scheibe 23 ist tangential, die erste Bohrung 22 schneidend, eine zweite Bohrung 24 vorgesehen. Diese Bohrung 24 nimmt eine mit dem Schneckenrad 19 zusammenwirkende Schnecke 26 auf. Eine Verzahnung 20 der Schnecke 19 greift in eine Verzahnung 25 des Schneckenrades 26 ein. Die Schnecke 26 ist drehbar, aber in Längsrichtung der Bohrung 24 nicht verschiebbar mittels zweier Buchsen 27 und zweier Sicherungsringe 28 in der Bohrung 24 gelagert. An beiden Enden der Schnecke 26 ist jeweils ein Innensechskant 29 für ein Werkzeug zum Einleiten einer Drehbewegung vorgesehen.

An einer der gegenüber der Bohrung 22 liegenden Stirnseite 31 der Scheibe 23 ist ein Bolzen 32 exzentrisch zur Bohrung 22 und damit exzentrisch zum Zapfen 6 starr befestigt. Eine Exzentrizität 33 beträgt beispielsweise 5 mm. Dieser Bolzen 32 ist bezüglich des Rohres 2 der Walze 1 drehbar gelagert. Dazu sind beispielsweise zwei Wälzlager 34 vorgesehen, die mittels Sicherungsringe 36 den Bolzen 32 drehbar in einer fest mit dem Rohr 2 verbundenen Buchse 37 in axialer Richtung unverschiebbar halten.
Die Scheibe 23 kann mit einem Bund 38 versehen sein, auf dem eine Skala angebracht ist. Mit diesem Bund kann ein auf dem Zapfen 6 ortsfest befestigter, als Scheibe ausgebildeter Zeiger 39 vorgesehen sein.

Der Zapfen 6 ist somit zum Rohr 2 und damit zum Walzenballen 5 der Walze 1 unter Zwischenschaltung einer Einstellvorrichtung 4 exzentrisch angeordnet und der Walzenballen 2 ist drehbar zum Zapfen 6 gelagert.

Die Funktionsweise der erfindungsgemäßen Walze 1 ist folgendermaßen:

Zur Veränderung eines Achsabstandes a beispielsweise zwischen der erfindungsgemäßen Walze 1 und einer zweiten Walze 41 wird mittels eines Werkzeuges die Schnecke 26 gedreht. Durch das Zusammenwirken der Schnecke 26 mit dem Schneckenrad 19 des bezüglich des Seitengestells 9 drehfest befestigten Zapfens 6 schwenkt sich die Scheibe 23 zentrisch zum Zapfen 6 und der exzentrisch an der Scheibe 23 befestigte Bolzen 32 ändert seine Lage bezüglich des Zapfens 6. Somit wird eine Lage einer von dem Bolzen 32 festgelegten Drehachse 42 des Walzenballens 5 der Walze 1 bezüglich einer Längsachse 43 des Zapfens 6 und damit der Achsabstand a zwischen den beiden Walzen 1 und 41 verändert.

Anstelle der im Ausführungsbeispiel beschriebenen Einstellvorrichtung 4 ist es auch möglich die Scheibe 23 an dem Zapfen 6 anzubringen. Der Bolzen 32 ist dann mit dem Schneckenrad 19 versehen, das dann exzentrisch zum Bolzen 32 angeordnet ist. Bei dieser Ausführung ist dann die Lage der Schnecke 26 fest, da die Scheibe 23 nicht schwenkt.

Auch ist es möglich den Bolzen 32 nicht im Rohr 2 der Walze 1 zu lagern, sondern den Bolzen 32 mit dem Rohr 2 zu verbinden und eine Lagerung in der Scheibe 23 exzentrisch zum Zapfen 6 anzuordnen.

Die Einstellvorrichtung 4 kann auch anstelle von Schnecke 26 und Schneckenrad 19 ein Zahnrad und eine damit zusammenwirkende Zahnstange aufweisen.

Ebenso kann der Zapfen 6 in radialer Richtung mit einer Aussparung versehen sein, in der eine Nuß eingreift. Diese Nuß kann dann mittels einer Gewindespindel tangential zum Zapfen 6 verschiebbar sein und so eine relative Schwenkbewegung zwischen dem Zapfen 6 und dem Bolzen 32 erzeugen.

### Bezugszeichenliste

- 1: Walze
- 2: Rohr (5)
- 3: Beschichtung (5)
- 4: Einstellvorrichtung
- 5: Walzenballen
- 6: Zapfen
- 7: Mantelfläche (1)
- 8: Innenseite
- 9: Seitengestell
- 10: -
- 11: Lagerhebel
- 12: Bolzen
- 13: Ansatz
- 14: Fläche
- 15: -
- 16: Gewindebohrung
- 17: Bohrung
- 18: Gewindeschraube
- 19: Schneckenrad
- 20: Verzahnung (19)
- 21: Sicherungsring
- 22: Bohrung
- 23: Scheibe
- 24: Bohrung
- 25: Verzahnung (26)
- 26: Schnecke
- 27: Buchse
- 28: Sicherungsring
- 29: Innensechskant
- 30: -
- 31: Stirnseite
- 32: Bolzen
- 33: Exzentizität
- 34: Wälzlager
- 35: -
- 36: Sicherungsringe
- 37: Buchse
- 38: Bund
- 39: Zeiger
- 40: -
- 41: Walze, zweite
- 42: Drehachse (5)
- 43: Längsachse (6)

- a: Achsabstand

## Patentansprüche

1. Walze (1) für ein Farb- oder Feuchtwerk einer Rotationsdruckmaschine, mit zwei drehfest in Lagerstellen angeordneten Zapfen (6) und einem bezüglich dieser Zapfen (6) drehbar gelagerten Walzenballen (5), wobei zwischen den Zapfen (6) und dem Walzenballen (5) jeweils eine Einstellvorrichtung (4) zur Veränderung einer Lage der Drehachse (42) des Walzenballens (5) bezüglich der Längsachse (43) der Zapfen (6) angeordnet ist, dadurch gekennzeichnet, daß die Drehachsen (42) des Walzenballen (5) bezüglich der Längsachsen (43) der beiden getrennt angeordneten Zapfen (6) unabhängig voneinander einstellbar sind.

2. Walze (1) nach Anspruch 1, dadurch gekennzeichnet, daß die Drehachse (42) des Walzenballens (5) bezüglich der Zapfen (6) exzentrisch schwenkbar angeordnet ist.

3. Walze (1) nach den Ansprüchen 1 und 2, dadurch gekennzeichnet, daß die Einstellvorrichtung (4) eine antreibbare Schnecke (26) und ein in deren Verzahnung (25) eingreifendes Schneckenrad (19) aufweist.

4. Walze (1) nach den Ansprüchen 1 und 2, dadurch gekennzeichnet, daß die Einstellvorrichtung (4) ein Zahnrad und eine darin eingreifende Zahnstange aufweist.

5. Walze (1) nach den Ansprüchen 1 bis 3, dadurch gekennzeichnet, daß bezüglich einer Scheibe (23) der Einstellvorrichtung (4) der Walzenballen (5) drehbar gelagert ist, daß der ein Schneckenrad (19) aufweisende Zapfen (6) in der Scheibe (23) schwenkbar gelagert ist, daß Zapfen (6) und Walzenballen (5) exzentrisch zueinander angeordnet sind, daß in der Scheibe (23) eine axial nicht verschiebbare Schnecke (26) angeordnet ist und daß Schnecke (26) und Schneckenrad (19) eine Schwenkbewegung zwischen Zapfen (6) und Scheibe (23) erzeugend angeordnet sind.

6. Walze (1) nach den Ansprüchen 1 bis 3, dadurch gekennzeichnet, daß bezüglich eines Schneckenrades der Walzenballen exzentrisch drehbar gelagert ist, daß das Schneckenrad in einer mit dem Zapfen (6) verbundenen Scheibe zentrisch zum Zapfen (6) schwenkbar gelagert ist und daß in der Scheibe eine axial nicht verschiebbare Schnecke angeordnet ist und daß Schnecke und Schneckenrad eine Schwenkbewegung zwischen Zapfen (6) und Scheibe erzeugend angeordnet sind.

## Claims

1. Roller (1) for an inking or dampening unit of a rotary printing machine, with two journals (6) arranged fixedly in terms of rotation at bearing points and with a roller barrel (5) mounted rotatably with respect to these journals (6), a setting device (4) for modifying a position ,of the axis of rotation (42) of the roller barrel (5) with respect to the longitudinal axis (43) of the journals (6) being arranged in each case between the journals (6) and the roller barrel (5), characterized in that the axes of rotation (42) of the roller barrel (5) can be set independently of one another with respect to the longitudinal axes (43) of the two journals (6) arranged separately.

2. Roller (1) according to Claim 1, characterized in that the axis of rotation (42) of the roller barrel (5) is arranged so as to be pivotable eccentrically with respect to the journals (6).

3. Roller (1) according to Claims 1 and 2, characterized in that the setting device (4) has a drivable worm (26) and a worm wheel (19) engaging into the toothing (25) of the latter.

4. Roller (1) according to Claims 1 and 2, characterized in that the setting device (4) has a gearwheel and a rack engaging in the latter.

5. Roller (1) according to Claims 1 to 3, characterized in that the roller barrel (5) is mounted rotatably with respect to a disc (23) of the setting device (4), in that the journal (6) having a worm wheel (19) is mounted pivotably in the disc (23), in that journal (6) and roller barrel (5) are arranged eccentrically to one another, in that an axially non-displaceable worm (26) is arranged in the disc (23), and in that worm (26) and worm wheel (19) are arranged so as to generate apivoting movement between journal (6) and disc (23).

6. Roller (1) according to Claims 1 to 3, characterized in that the roller barrel is mounted so as to be rotatable eccentrically with respect to a worm wheel, in that the worm wheel is mounted so as to be pivotable centrically to the journal (6) in a disc connected to the journal (6), and in that an axially non-displaceable worm is arranged in the disc, and in that worm and worm wheel are arranged so as to generate a pivoting movement between journal (6) and disc.

## Revendications

1. Rouleau (1) pour un dispositif d'encrage ou d'humidification d'une machine à imprimer rotative, avec deux tourillons (6) disposés de façon assujettie en rotation dans des points de tourillonnement et un tourillon et une table de cylindre (5) montée à rotation par rapport à ce tourillon (6), entre le tourillon (6) et la table de cylindre (5) étant chaque fois disposé un dispositif de réglage (4) pour modifier la position de l'axe de rotation (42) de la table de cylindre (5) par rapport à l'axe longitudinal (43) des tourillons (6), caractérisé en ce que les axes de rotation (42) de la table de cylindre (5) sont réglables, indépendamment les uns des autres, par rapport aux axes longitudinaux (43) des deux tourillons (6) disposés séparément.

2. Cylindre (1) selon la revendication 1, caractérisé en ce que l'axe de rotation (42) de la table de cylindre (5) est disposé de façon à pouvoir pivoter excentriquement par rapport au tourillon (6).

3. Cylindre (1) selon les revendications 1 et 2, caractérisé en ce que le dispositif de réglage (4) présente une vis (26), susceptible d'être entraînée, et une roue à vis (19) s'engrenant dans sa denture (25).

4. Cylindre (1) selon les revendications 1 et 2, caractérisé en ce que le dispositif de réglage (4) présente une roue dentée et une crémaillère s'y engrenant.

5. Cylindre (1) selon les revendications 1 à 3, caractérisé en ce que la table de cylindre (5) est montée de façon à pouvoir tourner par rapport à un plateau (23) du dispositif de réglage (4), en ce que le tourillon (6) présentant une roue à vis (19) est monté de façon à pouvoir pivoter dans le plateau (23), en ce que le tourillon (6) et la table de cylindre (5) sont disposés de façon excentrique l'un par rapport à l'autre, en ce qu'une vis (26) non déplaçable axialement est disposée dans le plateau (23), et en ce que la vis (26) et la roue à vis (19) sont disposées en générant un mouvement de pivotement entre le tourillon (6) et le plateau (23).

6. Cylindre (1) selon les revendications 1 à 3, caractérisé en ce que la table de cylindre est disposée de façon à pouvoir tourner de façon excentrique par rapport à une roue à vis, en ce que la roue à vis est montée de façon à pouvoir pivoter de façon centrée par rapport au tourillon (6), dans un plateau relié au tourillon (6), et en ce qu'une vis, non déplaçable axialement, est disposée dans le plateau, et en ce que la vis et la roue à vis sont disposées en générant un mouvement de pivotement entre le tourillon (6) et le plateau.
